# EUROPÄISCHE PATENTSCHRIFT

(11) **EP 0 921 611 B1**
(45) Veröffentlichungstag und Bekanntmachung des Hinweises auf die Patenterteilung: **04.06.2003**
(21) Anmeldenummer: 98121647.6
(22) Anmeldetag: 12.11.1998
(51) Int. Cl.: H01R 25/00, H01R 4/24, H01R 13/70

(54) **Netzstromanschlussdose und -schalter**
Mains socket and -switch
Prise et interrupteur pour le secteur

(30) Priorität: 02.12.1997 AU PP068097
(43) Veröffentlichungstag der Anmeldung: 09.06.1999
(73) Patentinhaber: KRONE GmbH, 14167 Berlin (DE)
(72) Erfinder: Munshi, Rafik, Lakehaven NSW 2263 (AU)

(56) Entgegenhaltungen:
- DE-U- 9 313 797
- GB-A- 2 256 323
- US-A- 4 223 971
- US-A- 4 463 998

## Beschreibung

Die vorliegende Erfindung betrifft Netzstromanschlußsteckdosen und Netzstromschalter.

In Wohn- und Geschäftsgebäuden werden häufig Netzstromanschlußsteckdosen verwendet, um Anschlüsse bereitzustellen, von denen aus elektrische Geräte mit Netzstrom versorgt werden können. In Australien beispielsweise kann eine Netzstromanschlußsteckdose in der Regel in einem unteren Bereich einer Wand installiert sein und Steckdosenbuchsen für drei Steckerstifte aufweisen, die einem Phasen-, einem Null- und einem Erdanschluß entsprechen. Innerhalb der Gebäudewand sind Verbindungsadern installiert, um die jeweiligen Kontakte der Steckdosenbuchsen beispielsweise beim elektrischen Schaltkasten oder Sicherungskasten des Gebäudes mit der Netzstromquelle und anderen Netzstromanschlußdosen im gleichen Bereich des Gebäudes zu verbinden. Um eine sichere elektrische Verbindung zwischen den Verbindungsadern in der Wand und den elektrischen Kontakten der Stromanschlußsteckdose herzustellen, sind traditionellerweise Schraubkontakte verwendet worden. Ein Schraubkontakt erfordert, daß von einem Ende der Verbindungsader die Isolierung entfernt wird und der freigelegte Leiter der Ader in eine Kontaktöffnung eingeführt wird und dann in sicheren elektrischen Kontakteingriff gelangt, indem eine Kontaktschraube in die Kontaktöffnung gedreht wird, um den freigelegten Teil des Leiters physisch und elektrisch in Eingriff zu nehmen. Dies ist zwar kein besonders schwieriger Vorgang, doch wenn viele Netzstromanschlußdosen installiert werden sollen, wäre es wünschenswert, die Anzahl und die Komplexität der Arbeitsgänge, die erforderlich sind, um mit jeder Netzstromanschlußdose elektrische Verbindungen herzustellen, zu reduzieren.

Aus der US 4,223,971das als nächstliegender Stand der Technik angesehen wird ist eine Netzstromanschlußdose zum lötfreien Anschließen von isolierten Adern und/oder Kabeln bekannt, umfassend mehrere elektrische Anschlußkontakte und mehrere elektrische Eingangskontakte, die an jeden elektrischen Anschlußkontakt elektrisch angekoppelt sind, um zwischen den elektrischen Anschlußkontakten und einer Netzstromquelle eine elektrische Verbindung herzustellen, wobei jeder elektrische Eingangskontakt ausgelegt ist, eine elektrische Verbindung mit einer Ader oder einem Kabel mit einem Isoliermantel herzustellen, wobei jeder elektrische Eingangskontakt mindestens eine Isolierschneidkante bzw. -fläche aufweist, die ausgelegt ist, bei einer Relativbewegung zwischen der Ader bzw. dem Kabel und dem elektrischen Eingangskontakt den Isoliermantel der besagten isolierten Ader bzw. des besagten Kabels zu durchschneiden und mit dem Leiter darin eine elektrische Verbindung herzustellen, und die Netzstromanschlußdose ein Bodenteil umfaßt, wobei das Bodenteil an der Rückseite mit Kontaktausnehmungen ausgebildet ist und in den Kontaktausnehmungen Trägerblöcke angeordnet sind, die kürzer als die länglichen Ausdehnungen der Kontaktausnehmungen sind und gleitend von einem Ende zum anderen Ende der Kontaktausnehmungen bewegbar sind. An der Vorderseite des Bodenteils sind die Eingangskontakte senkrecht zu der Achse einer aufzunehmenden Ader einlegbar.

Der Erfindung liegt das technische Problem zugrunde, eine Netzstromanschlußdose zum lötfreien Anschließen vom isolierten Adern und/oder Kabeln zu schaffen, durch welche die Komplexität des Anschaltvorgangs weiter reduziert wird.

Dies wird erreicht mit einer Netzstromanschluzdose, gemäß Anspruch 1.

Hierzu ist das Bodenteil der Netzstromanschlußdose an der Rückseite mit Kontaktausnehmungen ausgebildet, in welchen Trägerblöcke angeordnet sind, wobei die Trägerblöcke jeweils mit nur zwei Aderöffnungen ausgebildet sind, welche sich von der Rückseite des Bodenteils aus zu den an der Vorderseite der Kontaktausnehmungen angebrachten Eingangskontakten erstrecken, und die Eingangskontakte bezüglich einer eingesetzten Ader bzw. eines eingesetzten Kabels quer angeordnet sind. Jeder Eingangskontakt umfaßt einen allgemein flachen Kontaktteil mit einem darin ausgebildeten Schlitz, wobei der Schlitz einen engen Halteteil zwischen allgemein parallelen Kontaktkanten neben einem verbreiterten Einsteckteil aufweist. Die Kontaktkanten des Halteteils sind so beabstandet, daß die Isolierung einer darin eingesetzten Ader bzw. eines derartigen Kabels von den Kanten geschnitten wird, so daß die Kanten mit dem Leiter eine elektrische Verbindung herstellen. Der Einsteckteil ist so dimensioniert, daß ein Ende der Ader bzw. des Kabels darin quer zur Ebene des flachen Kontaktteils zur späteren Bewegung parallel zum Schlitz in den Halteteil eingesteckt werden kann.

In einer Form der Erfindung umfassen die den Trägerblöcken jeweils zugeordneten Kontakte Eingangskontaktteile, die jeweils zwei Sätze von Eingangskontakten umfassen, wobei jeder Satz von Eingangskontakten zwei und Kontaktschlitze umfaßt, wobei die Kontaktöffnungen und Kontaktschlitze abwechselnd angeordnet sind.

In einer weiteren Form der Erfindung sind in einer ersten Stellung die Aderöffnungen der Trägerblöcke zu den Kontaktöffnungen und in einer zweiten Stellung zu den Kontaktschlitzen ausgerichtet. Bei Gebrauch wird das isolierte Ende der Ader bzw. des Kabels mit der bzw. mit dem ein Kontakt hergestellt werden soll, durch die Öffnung in dem gleitenden Element [Trägerblock] und in den Einsteckteil des Schlitzes gesteckt. Das gleitende Element [Der Trägerblock] wird dann in Ausrichtung mit dem Halteteil des Schlitzes bewegt, was wiederum die Ader bzw. das Kabel zwischen die Kontaktkanten des Halteteils zwingt, wodurch die Isolierung durchschnitten wird und zwischen den Kanten und dem Leiter des Ader bzw. des Kabels eine elektrische Verbindung hergestellt wird.

In einer weiteren Form der Erfindung ist die Netzstromanschlußdose als Netzstromanschlußsteckdose ausgebildet, die mehrere Steckdosenbuchsen mit entsprechenden elektrischen Anschlußkontakten zur Herstellung einer elektrischen Verbindung mit jeweiligen Stiften eines elektrischen Steckers bei Einsetzen in die Steckdosenbuchsen umfaßt.

In einer weiteren Form der Erfindung die Netzstromanschlußdose mit mindestens einem Schalter ausgebildet, der zwischen mindestens einem der elektrischen Eingangskontakte und mindestens einem entsprechenden elektrischen Anschlußkontakt gekoppelt ist, um die Steuerung der Stromversorgung zu der mindestens einen Netzanschlußsteckdose zu ermöglichen.

Bei einer Umsetzung der Erfindung weist jede Netzstromanschlußsteckdose mindestens drei elektrische Anschlußkontakte auf, die einem Phasenanschluß, einem Nullanschluß und einem Erdanschluß entsprechen. Mit jedem dieser elektrischen Anschlußkontakte sind mehrere der elektrischen Eingangskontakte verbunden; bei den im folgenden Text dargestellten und beschriebenen Ausführungsformen liegen in jeder Netzstromanschlußdose vier elektrische Eingangskontakte vor, und jede Netzstromanschlußdose weist zwei Netzstromanschlußsteckdosen auf (d.h. zwei Sätze von elektrischen Anschlußkontakten und vier Sätze von elektrischen Eingangskontakten in jeder Netzstromanschlußdose, wobei jeder Satz von Kontakten eine Phase, einen Nulleiter und eine Erde umfaßt).

In einer weiteren Form der Erfindung ist die Netzstromanschlußdose als Netzstromanschalteinheit ausgebildet, mit mindestens einem Schalter, der zwischen mindestens einem der elektrischen Eingangskontakte und mindestens einem entsprechenden elektrischen Anschlußkontakt gekoppelt ist. Die Grundlagen der vorliegenden Erfindung können gleichermaßen auch auf eine Netzstromschalteinheit übertragen werden, wie zum Beispiel solche, die zum Ein- und Ausschalten von Beleuchtungskörpern und dergleichen in Wohn- und Geschäftsgebäuden verwendet werden. In diesem Fall würden die elektrischen Eingangskontakte anstatt an einen elektrischen Anschlußkontakt, wie im Fall einer Netzstromanschlußdose, elektrisch an mindestens einen jeweiligen elektrischen Schaltkontakt angekoppelt werden.

Der Rahmen, die elektrischen Eingangskontakte und die elektrischen Anschlußkontakte können alle einstückig aus einem einzelnen Stück eines entsprechenden leitenden Metallmaterials geformt sein. Dieses kann beispielsweise durch Stanzen aus Blech und Biegen oder Drücken der gestanzten Kontakte und des gestanzten Rahmens in die erforderliche Form geformt werden. Im Fall der Phasenkontakte ist bevorzugt, daß die elektrischen Anschlußkontakte aus von den elektrischen Eingangskontakten und dem Rahmen unterschiedlichen Stücken von Material hergestellt werden, so daß ein Schaltmechanismus verwendet werden kann, um eine elektrische Verbindung gezielt zwischen den elektrischen Eingangskontakten und den jeweiligen elektrischen Anschlußkontakten herzustellen.

Die Erfindung wird im folgenden Text anhand von Ausführungsformen, die in den beiliegenden Zeichnungen dargestellt sind, lediglich beispielhaft näher beschrieben. Es zeigen:
Figur 1 eine isometrische Vorderansicht einer Netzstromanschlußdose mit zwei Steckdosen und entsprechenden Stromschaltern ;
Figur 2 eine Rückansicht eines gemäß einer ersten Ausführungsform der Erfindung konstruierten Netzstromanschlußdosen-Bodenteils;
Figur 3 eine Vorderansicht eines gemäß der ersten Ausführungsform konstruierten Netzstromanschlußdosen-Bodenteils; Figur 4 eine Vorderansicht des Satzes elektrischer Kontakte der ersten Ausführungsform;
Figuren 5A, 5B und 5C Ansichten der elektrischen Erd-, Phasen- bzw. Nullkontakte der ersten Ausführungsform;
Figur 6 eine Darstellung zweier unterschiedlicher Werkzeuge, die zum Einstecken der Adern/Kabel in elektrische Eingangskontakte der ersten Ausführungsform ausgelegt sind;
Figur 7 eine Rückansicht eines gemäß einer zweiten Ausführungsform der Erfindung konstruierten Netzstromanschlußdosen-Bodenteils;
Figur 8 eine Vorderansicht eines gemäß der zweiten Ausführungsform konstruierten Netzstromanschlußdosen-Bodenteils;
Figur 9 eine Vorderansicht des Satzes elektrischer Kontakte der zweiten Ausführungsform;
Figuren 10A, 10B und 10C Ansichten der elektrischen Erd-, Phasen- bzw. Nullkontakte der zweiten Ausführungsform; und
Figur 11 eine perspektivische Ansicht eines Eingangskontaktteils gemäß einer Abwandlung der zweiten Ausführungsform.

Eine Vorderansicht einer Netzstromanschlußdose 2 ist in Figur 1 dargestellt, die in diesem Fall ausgelegt ist, mit zwei standardmäßigen Haushaltsstromsteckern mit drei Stiften eine getrennte elektrische Verbindung herzustellen. Eine Abdeckplatte 6 und eine Bodenteilabdeckung 4 decken die Netzstromanschlußdose von der Vorderseite aus ab. Für jede Steckdose 10 weist die Bodenteilabdeckung drei Stiftöffnungen und einen entsprechenden Schalter 8 auf, der durch die Bodenteilabdeckung ragt.

Figur 2 veranschaulicht einen Bodenteil 12 einer Netzstromanschlußdose gemäß einer ersten Ausführungsform der vorliegenden Erfindung von hinten aus gesehen, und Figur 3 ist eine Vorderansicht des Bodenteils 12 mit entfernter Bodenteilabdeckung. Wie aus Figur 3 ersichtlich, sind am Bodenteil 12 zwei Sätze von Phasen-, Null- bzw. Erdausgangskontakten 34, 44 bzw. 54 angeordnet und sitzen in jeweiligen Ausnehmungen des Bodenteils. Wenn die Bodenteilabdeckung 4 über dem Bodenteil 12 angebracht ist, sind die Öffnungen für die Steckdosen 10 mit jeweiligen Ausgangskontakten ausgerichtet, damit durch die Öffnungen einzusteckende Steckerstifte in den Ausgangskontakten in Eingriff genommen werden können.

Drei Sätze von Eingangskontakten sind vorgesehen, die Phaseneingangskontakte 32, Nulleingangskontakte 42 und Erdeingangskontakte 52 umfassen. Jeder Satz umfaßt vier Eingangskontakte, die durch jeweilige Kontaktrahmen 30, 40, 50 (entsprechend Phase, Nulleiter und Erde) miteinander verbunden werden. Im Fall des Nulleiters und der Erde sind die Kontaktrahmen 40, 50 auch direkt mit den jeweiligen Null- und Erdausgangskontakten 44, 54 verbunden. Im Fall des Phasenkontaktrahmens 30 jedoch sind die Phasenausgangskontakte 34 getrennt ausgebildet, so daß die Schalter 8 die elektrische Verbindung zwischen den jeweiligen Phasenausgangskontakten 34 und den Phasenkontaktrahmenund -eingangskontakten steuern können. Figur 4 veranschaulicht die Gestaltung der Kontakte und Kontaktrahmen getrennt vom Bodenteil 12.

Von vorne gesehen wird jeder der Eingangskontakte in einer getrennten Ausnehmung in dem Bodenteil 12 aufgenommen, wobei die je vier Ausnehmungen für die Phase, den Nulleiter bzw. Erde in jeweiligen horizontalen Reihen angeordnet sind. Die horizontalen Reihen entsprechen den drei Reihen von Eingangskontaktabdeckungssäulen 20, 21, 22 (entsprechend Phase, Nulleiter und Erde), die von der Rückseite des Bodenteils 12 aus vorstehen. Die Ausnehmungen in der Vorderseite des Bodenteils entsprechen jeweils einer jeweiligen Aderkontaktöffnung 24 in den Säulen 20, 21, 22. Dementsprechend wird jeder Eingangskontakt in einer jeweiligen Aderkontaktöffnung 24 aufgenommen, innerhalb der der Zugang zu den Eingangskontakten offen ist, um sie mit einer isolierten Ader oder einem isolierten Kabel zu kontaktieren. Die Ausgangskontakte 34, 44, 54 werden von der Rückseite aus durch Anschlußkontaktabdeckungen 18 geschützt (Figur 2).

Die Figur 5A zeigt zwei Ansichten der einstückig ausgebildeten Erdeingangskontakte, des Kontaktrahmens bzw. der Ausgangskontakte 52, 50, 54. Die Eingangs- und Ausgangskontakte und der Kontaktrahmen sind einstückig aus einem Stück aus Blechmaterial oder dergleichen durch Stanzen einer erforderlichen Form und nachfolgendes Biegen oder sonstiges Formen des gestanzten Blechmaterials in die gewünschte Konfiguration, wie sie in der Figur dargestellt ist, geformt. Der Kontaktrahmen 50 ist länglich, wobei die Ausgangskontakte 54 an jedem Ende positioniert sind, und die Eingangskontakte 52 sind dort entlang zwischen den beiden Ausgangskontakten beabstandet. Die Ausgangskontakte weisen eine im allgemeinen herkömmliche Form zur Aufnahme flacher Kontaktstifte eines Haushaltssteckers oder dergleichen auf und sind im allgemeinen u-förmig und nach oben offen, wie in der Figur gezeigt. Die Eingangskontakte 52 sind von dem Kontaktrahmen aus nach unten gebogen, und die Ebene jedes Eingangskontaktes ist so gebogen, daß sie sich quer zur Erstreckung des Kontaktrahmens erstreckt, vorzugsweise etwa mit 45° dazu. Jeder Eingangskontakt 52 umfaßt zwei parallele Beine mit einem Schlitz dazwischen, der sich nach unten öffnet, wobei die Öffnung in einer allgemein v-förmigen Konfiguration an den Enden der Kontaktbeine ausgebildet ist, um das Einsetzen einer Ader oder eines Kabels zwischen den Kontaktbeinen zu erleichtern. Entlang des Schlitzes weisen die Kontaktbeine jeweilige Kontaktkanten auf, die parallel verlaufen und eng genug beabstandet sind, damit bei Einsetzen einer isolierten Ader dazwischen von der Schlitzöffnung aus die Kontaktkanten Teile des Isoliermantels durchschneiden und eine elektrische Verbindung mit dem Leiter darin herstellen und die Ader auch mechanisch in Eingriff nehmen. Der Schlitz kann sich am Fuß der Beine verbreitern, um den Beinen eine geringfügig größere elastische Nachgiebigkeit zum Unterbringen der Ader zwischen den Kontaktkanten zu geben.

Figur 5C veranschaulicht zwei Ansichten der Nulleingangs- und -ausgangskontakte und des Kontaktrahmens, der vom Aufbau her der im Zusammenhang mit Figur 5A beschriebenen Anordnung ähnlich ist, obwohl die Ausgangskontakte 44 unter Winkeln angeordnet sind, um der Orientierung der darin aufzunehmenden jeweiligen Steckerstifte zu entsprechen.

Figur 5B veranschaulicht die Phaseneingangskontakte und den Kontaktrahmen 32, 30, der vom Aufbau her ebenfalls den Erdeingangskontakten und dem Kontaktrahmen 52, 50 ähnlich ist. Im Fall der Phase jedoch sind,- wie oben erörtert, die Ausgangskontakte getrennt ausgebildet und neben den Enden des Kontaktrahmens 30 angeordnet, wie in Figur 4 dargestellt.

Bei einer Form dieser Ausführungsform der Erfindung können die Eingangskontakte so ausgebildet sein, daß sie jeweils zu Adern bzw. Kabeln unterschiedlicher Größen passen. So könnten beispielsweise zwei der Eingangskontakte von jeweils Phase, Nulleiter und Erde mit einem relativ schmalen Spalt zwischen den Kontaktkanten und die beiden anderen Eingangskontakte mit einem relativ breiten Spalt zwischen jeweiligen Kontaktkanten versehen sein, um zu unterschiedlichen Größen von Kabel- oder Aderleitern zu passen. Alternativ kann die Elastizität der Beine der Eingangskontakte derart sein, daß zum Aufnehmen unterschiedlicher Größen von Ader oder Kabel in einem gegebenen Eingangskontakt keine Schlitze unterschiedlicher Größe erforderlich sind.

Wie am besten in Figur 2 zu sehen, sind die Schlitze zwischen Beinen der Eingangskontakte für die Phase, den Nulleiter und die Erde in der Aderkontaktöffnung 24 der jeweiligen Reihen von Eingangskontaktabdeckungssäulen 20, 21 und 22 zugänglich. Die Aderkontaktöffnungen und somit die Eingangskontakte sind selbst bei angebrachter Bodenteilabdeckung 4 und angebrachter Abdeckplatte 6 von der Rückseite der Netzstromanschlußdose 2 aus zugänglich, ragen aber normalerweise in die Wand oder dergleichen hinein, wenn die Netzstromanschlußdose zum Betrieb montiert ist.

Unter Bezugnahme auf Figur 2 liegen die Aderkontaktöffnungen 24 in der Form von Spalten in den Eingangskontaktabdeckungssäulen (20, 21, 22) vor, und die einzelnen Eingangskontakte (32, 42, 52) sind in jeweiligen individuellen Aderkontaktöffnungen 24 quer angeordnet (vorzugsweise unter etwa 45°). Auf diese Weise kann eine Ader oder ein Kabel von der Rückseite des Bodenteils 12 aus zur Ineingriffnahme des entsprechenden Eingangskontaktes in eine bestimmte Aderkontaktöffnung 24 eingesetzt werden. Das Ader- bzw. Kabelende wird mit seiner Länge im allgemeinen parallel zu der Ebene des Bodenteils und im rechten Winkel zur Erstreckung der Kontaktabdeckungssäule oder des Eingangskontaktrahmens eingesetzt. Da die Eingangskontakte bezüglich einer in die entsprechende Kontaktöffnung eingesetzten Ader abgewinkelt sind, sind die Kanten des Eingangskontaktschlitzes möglicherweise beim Durchschneiden der Aderisolierung zur Herstellung einer elektrischen Verbindung mit dem Leiter darin wirksamer. Um eine Verbindung mit den Eingangskontakten herzustellen, können Adern zweckmäßigerweise in die Aderkontaktöffnungen mit Hilfe eines Werkzeugs eingesetzt werden, das als "Terminator"-Werkzeug (Warenzeichen) bekannt ist und von der Firma Krone (Australia) Technique Pty Limited erhältlich ist.

Figur 7 veranschaulicht die Rückseite eines gemäß einer zweiten Ausführungsform der vorliegenden Erfindung konstruierten Bodenteils 60. Figur 8 zeigt eine Vorderansicht des Bodenteils 60, und Figur 9 zeigt die Gestaltung von Phasen-, Null- und Erdkontakten für die zweite Ausführungsform.

Der Bodenteil 60 ist allgemein ähnlich dem Bodenteil 12 der ersten Ausführungsform konstruiert, obwohl die Eingangskontakte und die Kontaktrahmen unterschiedlich konstruiert und angeordnet sind, und infolgedessen sind die sich in Längsrichtung erstreckenden Sätze von Eingangskontaktabdeckungssäulen der ersten Ausführungsform durch sich quer erstreckende Kontaktausnehmungen 62 und jeweilige Trägerblöcke 64 ersetzt. Für jeweils Phase, Nulleiter und Erde ist die Rückseite des Bodenteils 60 mit zwei länglichen Kontaktausnehmungen 62 versehen, die Ende an Ende angeordnet sind. Die Kontaktausnehmungen für die Phase, die Erde und den Nulleiter sind Seite an Seite angeordnet, um zwei Sätze von drei parallelen Kontaktausnehmungen 62 zu bilden, die auf der Rückseite des Bodenteils 60, positioniert sind zwischen den Positionen der Steckdosen 10 auf der Vorderseite der Netzstromanschlußdose.

Innerhalb jeder Kontaktausnehmung 62 ist ein Trägerblock 64 angebracht. Der Trägerblock 64 ist von der Länge her kürzer als die längliche Ausnehmung und läßt sich von einem Ende der Ausnehmung aus zu dem anderen gleitend bewegen. Durch den Trägerblock 64 hindurch sind zwei Aderöffnungen 65 ausgebildet, die - sich von der Rückseite des Bodenteils aus zu den an der Vorderseite davon angebrachten Eingangskontakten erstrecken.

Figur 10B zeigt den Phasenkontakt 70 für die zweite Ausführungform alleine, ohne Phasenausgangskontaktteile 76. Der Phasenkontakt 70 umfaßt einen länglichen Eingangskontaktteil 72, wobei ein Rahmenteil 74 sich von einem Ende davon aus quer erstreckt. Wie am besten in Figur 9 zu sehen, liegt bei Betrachtung von der Vorderseite der Netzstromanschlußdose aus der Phaseneingangskontaktteil 72 auf der linken Seite der Bodenteilstruktur, wobei der Kontaktrahmen 74 in Richtung der Oberseite der Struktur angeordnet ist und sich nach jeder Seite bis in die Nähe der jeweiligen Phasenausgangskontakte 76 zur Verbindung mit den jeweiligen Schaltern 8 (in Figur 9 nicht gezeigt) erstreckt. Der Eingangskontaktteil 72 umfaßt zwei Sätze von Eingangskontakten (einen oberen und einen unteren), wobei jeder Satz von Eingangskontakten zwei Kontaktöffnungen 75 und jeweilige Kontaktschlitze 73 umfaßt. Jede Kontaktöffnung 75 umfaßt ein im wesentlichen kreisförmiges Loch, und jeder Kontaktschlitz erstreckt sich von einer Seite des kreisförmigen Loches aus und weist im wesentlichen parallele Kanten auf. Die Öffnungen 75 und die Schlitze 73 sind in jedem Satz abwechselnd angeordnet, und die Sätze sind an entgegengesetzten Enden des Eingangskontaktteils 72 angeordnet. Der Eingangskontaktteil 72 ist allgemein eben, aber bezüglich der Ebene des Rahmenteils 84 abgewinkelt. Der Rahmenteil 84 und der Eingangskontaktteil 72 können einstückig ausgebildet sein, wie zuvor bezüglich der ersten Ausführungsform erörtert, oder sie können getrennt ausgebildet sein und durch Schweißen, Löten, Nieten oder dergleichen miteinander verbunden sein.

Figur 10C veranschaulicht einen Nullkontakt 80 mit einem Eingangskontaktteil 82, der vom Aufbau her dem Eingangskontaktteil 72 des Phasenkontaktes 70 allgemein ähnlich ist. In diesem Fall allerdings erstreckt sich der Rahmenteil 84 von der Mitte des Eingangskontaktteils 82 aus und ist an seinen von dem Eingangskontaktteil entfernten Enden einstückig mit Ausgangskontaktteilen 86 ausgebildet. Weiterhin sind die Rahmenteile 84 bezüglich des Eingangskontaktteils geringfügig angehoben, damit der Rahmenteil sich über den Phasen- und Erdkontakt 70, 90 erstrecken kann, ohne elektrische Verbindung dazwischen, wenn der Nullkontakt 80 sich an Ort und Stelle in dem Bodenteil der Netzstromanschlußdose befindet, wie in Figur 9 angeordnet gezeigt. Der Nulleingangskontaktteil 82 ist bei Betrachtung von der Vorderseite aus, wie in Figuren 8 und 9 gezeigt, auf der rechten Seite der Bodenteilstruktur angeordnet.

Der in Figur 10A dargestellte Erdkontakt 90 ist ebenfalls vom Aufbau her dem Null- und Phasenkontakt im allgemeinen ähnlich, obwohl sich sein Rahmenteil 94 im Vergleich zu dem Phasenkontakt 70 quer vom entgegengesetzten Ende des Eingangskontaktteils 92 aus erstreckt. Der Rahmenteil 94 ist an seinen von dem Eingangskontaktteil entfernten Enden einstückig mit Ausgangskontaktteilen 96 ausgebildet.

Nunmehr unter besonderer Bezugnahme auf Figur 7 lassen sich die Trägerblöcke 64, wie erwähnt, innerhalb der Kontaktausnehmungen 62 gleitend bewegen. Bei an einem Ende der jeweiligen Kontaktausnehmung 62 angeordnetem Trägerblock 64 sind die Aderaperturen 65 mit den Kontaktöffnungen 75 des jeweiligen Satzes von Eingangskontakten ausgerichtet. Wenn der Trägerblock 64 zu dem anderen Ende der Kontaktausnehmung bewegt wird, sind die Aderöffnungen 65 mit den entsprechenden Kontaktschlitzen 73 des jeweiligen Satzes von Eingangskontakten ausgerichtet. Bei in der zuerst erwähnten Konfiguration befindlichen Trägerblöcken kann das Ende einer isolierten Ader oder eines isolierten Kabels von der Rückseite des Bodenteils 60 aus in eine Aderapertur 65 eingesetzt werden, so daß es durch die entsprechende Eingangskontaktöffnung 75 ragt. Wenn der Trägerblock 64 dann innerhalb der Kontaktausnehmung zu dessen anderem Ende bewegt wird, wird das Ende der Ader oder des Kabels, die bzw. das dort hineinragt, in den abgewinkelten Kontaktschlitz 73 gezwungen. Durch diesen Vorgang wird bewirkt, daß Kanten des Schlitzes 73 den Isoliermantel der Ader oder des Kabels durchschneiden und mit dem Leiter darin eine elektrische Verbindung herstellen. Die Bewegung des Trägerblocks 64 mit dort hineinragender Ader oder Adern kann zweckmäßigerweise unter Verwendung eines Schraubendrehers oder dergleichen mit einer Hebelwirkung gegen ein Ende des Trägerblocks und ein Ende der Ausnehmung 62 bewirkt werden. Zu diesem Zweck können die Trägerblöcke 64 und die Ausnehmungen 62 so konstruiert sein, daß zwischen dem Ausnehmungsende und dem Trägerblockende eine Hebelöffnung 66 verbleibt, um einen flachen Vorsprung wie beispielsweise eine Schraubendreherspitze aufzunehmen. Nachdem mit einer Ader oder einem Kabel eine elektrische Verbindung hergestellt worden ist, wird der entsprechende Trägerblock 64 an diesem Ende der Kontaktausnehmung gelassen. Wenn erwünscht ist, die Ader bzw. das Kabel zu entfernen, kann von dem anderen Ende aus auf den Trägerblock eine ähnliche Hebelwirkung ausgeübt werden, um die Ader bzw. das Kabel in die entsprechende Kontaktöffnung 75 zum Herausnehmen des Endes der Ader bzw. des Kabels zu zwingen.

Es versteht sich, daß es nicht unerläßlich ist, daß die Eingangskontaktöffnungen und -schlitze so geformt sind, wie in Figuren 7 bis 10 dargestellt, und es sind viele Abwandlungen möglich. Ein Eingangskontaktteil gemäß einer Abwandlung der zweiten Ausführungsform ist in Figur 11 in einer perspektivischen Ansicht dargestellt. Hier ist der Eingangskontaktteil von einem Rahmenteil getrennt ausgebildet worden und ist so aufgebaut, daß er an einem Ende durch Schweißen, Löten, Nieten oder dergleichen mit einem Rahmenteil verbunden werden kann. Die in Figur 11 gezeigten Kontaktöffnungen und jeweiligen Kontaktschlitze sind ebenfalls anders geformt als die oben erörterten, wobei die Kontaktöffnungen in der Regel rechteckig sind, wobei verjüngte Teile in die jeweiligen Kontaktschlitze führen. Auch sind die einzelnen Kontaktöffnungen und -schlitze an dem in Figur 11 dargestellten Eingangskontaktteil getrennt ausgebildet, was im Hinblick auf eine verbesserte strukturelle Starrheit des Kontaktteils möglicherweise wünschenswert ist, insbesondere dann, wenn er aus einem relativ dünnen Blattmaterial oder dergleichen hergestellt ist. Weiterhin können die Kontaktschlitze, wie sie in Figur 11 gezeigt sind, auf gegenüberliegenden Seiten der Schlitzkanten Abfasungen aufweisen, um beim Einsetzen des Aderleiters das Schneidklemmen und Kerben zu unterstützen. Alle Schlitz- und Öffnungsmerkmale können in der gleichen Richtung angeordnet sein, oder es kann beispielsweise auch ein Paar in der dem anderen entgegengesetzten Richtung angeordnet sein.

Aus der obigen Beschreibung geht für den Durchschnittsfachmann ohne weiteres hervor, daß die hier offenbarten Netzstromanschlußdosen und insbesondere die Konstruktion und Anordnung der Eingangskontakte eine einfache und schnelle Verbindung mit elektrischen Adern bzw. Kabeln erlauben, was unter Verwendung herkömmlicher Verbinder nicht möglich war. Es ist nicht erforderlich, vor der Herstellung der Verbindung die Isolierung von der Ader bzw. dem Kabel zu entfernen, und der Vorgang des Verbindens ist besonders einfach und erfordert nur ein einfaches Werkzeug.

Die obige ausführliche Beschreibung der vorliegenden Erfindung ist lediglich beispielhaft vorgetragen worden und soll nicht als eine Begrenzung der vorliegenden Erfindung angesehen werden, wie sie in den hier beigefügten Ansprüchen definiert ist.

## Patentansprüche

1. Netzstromanschlußdose, die mehrere elektrische Anschlußkontakte (76, 86, 96) und mehrere elektrische Eingangskontakte (72, 82, 92) enthält, die an jeden elektrischen Anschlußkontakt (76, 86, 96) elektrisch angekoppelt sind, um zwischen den elektrischen Anschlußkontakten (76, 86, 96) und einer Netzstromquelle eine elektrische Verbindung herzustellen, wobei jeder elektrische Eingangskontakt (72, 82, 92) ausgelegt ist, eine elektrische Verbindung mit einer Ader oder einem Kabel mit einem Isoliermantel herzustellen, wobei jeder elektrische Eingangskontakt (72, 82, 92) mindestens eine Isolierschneidkante bzw. -fläche aufweist, die ausgelegt ist, bei einer Relativbewegung zwischen der Ader bzw. dem Kabel und dem elektrischen Eingangskontakt (72, 82, 92) den Isoliermantel der besagten isolierten Ader bzw. des besagten Kabels zu durchschneiden und mit dem Leiter darin eine elektrische Verbindung herzustellen, und die Netzstromanschlußdose ein Bodenteil (60) umfaßt, wobei das Bodenteil (12, 60) an der Rückseite Kontaktausnehmungen (62) ausgebildet ist und in den Kontaktausnehmungen (62) Trägerblöcke (64) angeordnet sind, die kürzer als die länglichen Ausdehnungen der Kontaktausnehmungen (62) sind und gleitend von einem Ende zum anderen Ende der Kontaktausnehmungen (62) bewegbar sind,
**dadurch gekennzeichnet, daß**
die Trägerblöcke (64) jeweils mit nur zwei Aderöffnungen (65) ausgebildet sind, die sich von der Rückseite des Bodenteils (60) aus zu den an der Vorderseite davon angebrachten Eingangskontakten erstrecken,
jeder Eingangskontakt (72, 82, 92) in einer der Kontaktausnehmungen (62) aufnehmbar ist, wobei die Eingangskontakte (72, 82, 92) bezüglich einer eingesetzten Ader bzw. eines eingesetzten Kabels quer angeordnet sind, und
jeder Eingangskontakt (72, 82, 92) einen allgemein flachen Kontaktteil mit einem darin ausgebildeten Schlitz umfaßt, wobei der Schlitz einen engen Halteteil zwischen allgemein parallelen Kontaktkanten neben einem verbreiterten Einsteckteil aufweist.

2. Netzstromanschlußdose nach Anspruch 1, **dadurch gekennzeichnet, daß** die den Trägerblöcken jeweils zugeordneten Kontakte (70, 80, 90) Eingangskontaktteile (72, 82, 92) umfassen, die jeweils zwei Sätze von Eingangskontakten umfassen, wobei jeder Satz von Eingangskontakten zwei Kontaktöffnungen (75, 85, 95) und Kontaktschlitze (73, 83, 93) umfaßt, wobei die Kontaktöffnungen (75, 85, 95) und Kontaktschlitze (73, 83, 93) abwechselnd angeordnet sind.

3. Netzstromanschlußdose nach Anspruch 2, **dadurch gekennzeichnet, daß** in einer ersten Stellung die Aderöffnungen (65) der Trägerblöcke (64) zu den Kontaktöffnungen (75, 85, 95) und in einer zweiten Stellung zu den Kontaktschlitzen (73, 83, 93) ausgerichtet sind.

4. Netzstromanschlußdose nach einem der vorangegangenen Ansprüche, **dadurch gekennzeichnet, daß** die Netzstromanschlußdose als Netzstromanschlußsteckdose ausgebildet ist, die mehrere Steckdosenbuchsen mit entsprechenden elektrischen Anschlußkontakten (76, 86, 96) zur Herstellung einer elektrischen Verbindung mit jeweiligen Stiften eines elektrischen Steckers bei Einsetzen in die Steckdosenbuchsen umfaßt.

5. Netzstromanschlußdose nach einem der vorangegangenen Ansprüche, mit mindestens einem Schalter (8), der zwischen mindestens einem der elektrischen Eingangskontakte (72, 82, 92) und mindestens einem entsprechenden elektrischen Anschlußkontakt (76, 86, 96) gekoppelt ist, um die Steuerung der Stromversorgung zu der mindestens einen Netzanschlußsteckdose zu ermöglichen.

6. Netzstromanschlußdose nach einem der vorangegangenen Ansprüche, **dadurch gekennzeichnet, daß** jede Netzstromanschlußsteckdose drei elektrische Anschlußkontakte (76, 86, 96) aufweist, die jeweils einem Phasenanschluß (76), einem Nullanschluß ( 86), und einem Erdanschluß (96) entsprechen, und wobei an jeden elektrischen Anschlußkontakt (76, 86, 96) mehrere der elektrischen Eingangskontakte (72, 82, 92) angeschlossen sind.

7. Netzstromanschlußdose nach Anspruch 1, **dadurch gekennzeichnet, daß** die Netzstromanschlußdose als Netzstromanschalteinheit ausgebildet ist, mit mindestens einem Schalter (8), der zwischen mindestens einem der elektrischen Eingangskontakte und mindestens einem entsprechenden elektrischen Anschlußkontakt gekoppelt ist.

## Claims

1. Mains power connecting socket which contains a number of electrical connecting contacts (76, 86, 96) and a number of electrical input contacts (72, 82, 92), which are electrically coupled to each electrical connecting contact (76, 86, 96) in order to produce an electrical connection between the electrical connecting contacts (76, 86, 96) and a mains power source, with each electrical input contact (72, 82, 92) being designed to produce an electrical connection to a core or to a cable having an insulating casing, with each electrical input contact (72, 82, 92) having at least one insulation cutting edge or surface, which is designed to cut through the insulating casing of said insulating core or of said cable in the event of any relative movement between the core or the cable and the electrical input contact (72, 82, 92) and to produce an electrical connection to the conductor in it, and the mains power connecting socket has a base part (60), with the base part (12, 60) being designed with contact recesses (62) on the rear face and support blocks (64) being arranged in the contact recesses (62), which support blocks (64) are shorter than the longitudinal extents of the contact recesses (62) and can move in a sliding manner from one end to the other end of the contact recesses (62),
**characterized in that**
the support blocks (64) are each formed with only two core openings (65), which extend from the rear face of the base part (60) to the input contacts, which are fitted to the front face of it,
each input contact (72, 82, 92) can be held in one of the contact recesses (62), with the input contacts (72, 82, 92) being arranged transversely with respect to an inserted core or an inserted cable, and
each input contact (72, 82, 92) has a generally flat contact part with a slot formed in it, with the slot having a narrow holding part between generally parallel contact edges alongside a broader insertion part.

2. Mains power connecting socket according to Claim 1, **characterized in that** the contacts (70, 80, 90) which are respectively associated with the support blocks have input contact parts (72, 82, 92) which each have two sets of input contacts, with each set of input contacts having two contact openings (75, 85, 95) and contact slots (73, 83, 93) and with the contact openings (75, 85, 95) and contact slots (73, 83, 93) being arranged alternately.

3. Mains power connecting socket according to Claim 2, **characterized in that**, in a first position, the core openings (65) of the support blocks (64) are aligned with respect to the contact openings (75, 85, 95) and, in a second position, they are aligned with respect to the contact slots (73, 83, 93).

4. Mains power connecting socket according to one of the preceding claims, **characterized in that** the mains power connecting socket is designed as a mains power plug connecting socket, which has a number of plug connecting sockets with appropriate electrical contacts (76, 86, 96) for producing an electrical connection to respective pins of an electrical plug when the latter is inserted into the plug connecting sockets.

5. Mains power connecting socket according to one of the preceding claims, having at least one switch (8), which is coupled between at least one of the electrical input contacts (72, 82, 92) and at least one corresponding electrical connecting contact (76, 86, 96), in order to allow the power supply to the at least one mains connecting plug socket to be controlled.

6. Mains power connecting socket according to one of the preceding claims, **characterized in that** each mains power plug connecting socket has three electrical connecting contacts (76, 86, 96), which respectively correspond to a live connection (76), a neutral connection (86) and an earth connection (96), and with a number of the electrical input contacts (72, 82, 92) being connected to each electrical connecting contact (76, 86, 96).

7. Mains power connecting socket according to Claim 1, **characterized in that** the mains power connecting socket is in the form of a mains power connector unit, having at least one switch (8) which is coupled between at least one of the electrical input contacts and at least one corresponding electrical connecting contact.

## Revendications

1. Boîte de raccordement au réseau de courant, qui contient plusieurs contacts de raccordement électrique (76, 86, 96) et plusieurs contacts électriques d'entrée (72, 82, 92) qui sont couplés électriquement à chaque contact de raccordement électrique (76, 86, 96) pour établir une liaison électrique entre les contacts de raccordement électrique (76, 86, 96) et une source de courant du réseau, chaque contact électrique d'entrée (72, 82, 92) étant conçu de manière à établir une liaison électrique avec un fil ou un câble doté d'une enveloppe isolante, chaque contact électrique d'entrée (72, 82, 92) présentant au moins une arête ou surface de dénudation qui est conçue pour, par un déplacement relatif entre le fil ou selon le cas le câble et le contact électrique d'entrée (72, 82, 92), dénuder ledit fil ou selon le cas ledit câble isolé et pour établir une liaison électrique avec le conducteur qui s'y trouve, la boîte de raccordement au réseau de courant comprenant une pièce de fond (60), la pièce de fond (12, 60) étant configurée avec des évidements de contact (62) sur le côté arrière et des blocs support (64) qui sont plus courts que l'extension longitudinale des évidements de contact (62) et qui peuvent être déplacés par coulissement d'une extrémité à l'autre extrémité des évidements de contact (62) étant disposés dans les évidements de contact (62), **caractérisée en ce que** chacun des blocs support (64) est configuré avec seulement deux ouvertures pour fil (65) qui s'étendent depuis le côté arrière de la pièce de fond (60) jusqu'aux contacts d'entrée qui sont installés sur le côté avant de cette dernière, chaque contact d'entrée (72, 82, 92) pouvant être reçu dans l'un des évidements de contact (62), les contacts d'entrée (72, 82, 92) étant disposés transversalement par rapport à un fil inséré ou selon le cas un câble inséré, et chaque contact d'entrée (72, 82, 92) comprenant une pièce de contact globalement plane dans laquelle est ménagée une fente, la fente présentant une pièce de maintien étroite entre des arêtes de contact globalement parallèles en plus d'une pièce d'insertion élargie.

2. Boîte de raccordement au réseau de courant selon la revendication 1, **caractérisée en ce que** les contacts (70, 80, 90) associés aux blocs de contacts respectifs comprennent des pièces de contact d'entrée (72, 82, 92) qui comprennent chacune deux jeux de contacts d'entrée, chaque jeu de contacts d'entrée comprenant deux ouvertures de contact (75, 85, 95) et deux fentes de contact (73, 83, 93), les ouvertures de contact (75, 85, 95) et les fentes de contact (73, 83, 93) étant disposées en alternance.

3. Boîte de raccordement au réseau de courant selon la revendication 2, **caractérisée en ce que** dans une première position, les ouvertures pour fil (65) des blocs support (64) sont alignées sur les ouvertures de contact (75, 85, 95) et dans une deuxième position par rapport aux fentes de contact (73, 83, 93).

4. Boîte de raccordement au réseau de courant selon l'une des revendications précédentes, **caractérisée en ce que** la boîte de raccordement au réseau de courant est configurée comme prise de raccordement au réseau de courant qui comprend plusieurs bornes de prise avec des contacts de raccordement électrique (76, 86, 96) correspondants pour la réalisation d'une liaison électrique avec des broches respectives d'une fiche électrique lors de son insertion dans les bornes de la prise.

5. Boîte de raccordement au réseau de courant selon l'une des revendications précédentes, avec au moins un interrupteur (8) qui est accouplé entre au moins l'un des contacts électriques d'entrée (72, 82, 92) et au moins un contact de raccordement électrique (76, 86, 96) correspondant pour permettre la commande de l'alimentation en courant vers au moins une prise de raccordement au réseau.

6. Boîte de raccordement au réseau de courant selon l'une des revendications précédentes, **caractérisée en ce que** chaque prise de raccordement au réseau de courant présente trois contacts de raccordement électrique (76, 86, 96) qui correspondent respectivement à un raccordement à la phase (76), un raccordement au neutre (86) et un raccordement à la terre (96), plusieurs des contacts électriques d'entrée (72, 82, 92) étant raccordés à chaque contact de raccordement électrique (76, 86, 96).

7. Boîte de raccordement au réseau de courant selon la revendication 1, **caractérisée en ce que** la boîte de raccordement au réseau de courant est configurée comme unité de connexion au réseau de courant avec au moins un interrupteur (8) qui est couplé entre au moins l'un des contacts électriques d'entrée et au moins un contact de raccordement électrique correspondant.
